# EUROPÄISCHE PATENTANMELDUNG

(11) **EP 4 589 092 A1**
(43) Veröffentlichungstag der Anmeldung: **23.07.2025**
(21) Anmeldenummer: 24152727.4
(22) Anmeldetag: 18.01.2024
(51) Int. Cl.: E04F 10/06

(54) **MARKISE, VERFAHREN ZUR MONTAGE EINER MARKISE**

(71) Anmelder: Kneer, Ingo, 88521 Ertingen (DE)
(72) Erfinder: Kneer, Ingo, 88521 Ertingen (DE)
(74) Vertreter: Isarpatent

(57) **Zusammenfassung**

Die vorliegende Erfindung betrifft eine Markise, insbesondere Vertikalmarkise, mit: einer Markisenwelle (2), die zum Auf- und Abwickeln eines Markisentuchs (3) ausgebildet ist; einem Markisenkasten (4), der zur Aufnahme und zur Abstützung der Markisenwelle (2) und des Markisentuchs (3) ausgebildet ist; und einem Wellenlager (5), das zur radial zweidimensional schwimmenden Lagerung der Markisenwelle (2) innerhalb des Markisenkastens (4) ausgebildet ist. Die vorliegende Erfindung betrifft ferner ein Verfahren zu deren Montage.

## Beschreibung

### GEBIET DER ERFINDUNG

Die vorliegende Erfindung betrifft eine Markise, insbesondere Vertikalmarkise, sowie ein Verfahren zur Montage einer derartigen Markise.

### TECHNISCHER HINTERGRUND

Bei Markisen besteht eine bekannte Problematik darin, dass die Tuchwelle, insbesondere bei langen Tuchwellen bzw. breiten Markisen, aufgrund des Tuchgewichts, der Tuchspannung und des Eigengewichts durchhängt.

Die WO 98/29620 schlägt vor, dass die Tuchwelle federelastisch nachgiebig abgestützt ist, um ein Durchbiegen der Tuchwelle zu verhindern. Die Tuchwelle kann so, je nach Wickelzustand, an einem Abschnitt des Kastens aufliegen, sodass die Durchbiegung verhindert wird.

Derartige Lagerungen benötigen eine lineare Verschiebbarkeit der Tuchwelle, wozu in der Regel eine Gleitführung vorgesehen ist. Nachteilig kann sich eine Gleitführung aber, insbesondere bei aktivem Wellenantrieb, welcher ein Moment auf die Tuchwelle und damit auf die Gleitführung aufbringt, aber verkanten.

### ZUSAMMENFASSUNG DER ERFINDUNG

Vor diesem Hintergrund liegt der vorliegenden Erfindung die Aufgabe zugrunde, eine verbesserte Markise mit einer ein Verkanten verhindernden Lagerung der Markisenwelle anzugeben.

Erfindungsgemäß wird diese Aufgabe durch eine Markise mit den Merkmalen des Patentanspruchs 1 und/oder durch ein Verfahren mit den Merkmalen des Patentanspruchs 13 gelöst.

Demgemäß ist vorgesehen:
- Eine Markise, insbesondere Vertikalmarkise, mit: einer Markisenwelle, die zum Auf- und Abwickeln eines Markisentuchs ausgebildet ist; einem Markisenkasten, der zur Aufnahme und zur Abstützung der Markisenwelle und des Markisentuchs ausgebildet ist; und einem Wellenlager, das zur radial zweidimensional schwimmenden Lagerung der Markisenwelle innerhalb des Markisenkastens ausgebildet ist.
- Ein Verfahren zur Montage einer Markise, insbesondere einer Vertikalmarkise, insbesondere gemäß der vorliegenden Erfindung, mit den Schritten: Befestigen eines geöffneten Markisenkastens an einer Montagefläche; Einführen einer Markisenwelle, die zum Auf- und Abwickeln eines Markisentuchs ausgebildet ist, samt einem daran montierten Wellenlager, das zur zweidimensional schwimmenden Lagerung der Markisenwelle ausgebildet ist, in den Markisenkasten; Koppeln des Wellenlagers mit dem Markisenkasten, so dass die Markisenwelle radial zweidimensional schwimmend innerhalb des Markisenkastens (4)gelagert ist; und Schließen des Markisenkastens, so dass dieser die Markisenwelle und das Markisentuch aufnimmt und abstützt.

Die der vorliegenden Erfindung zugrunde liegende Erkenntnis besteht darin, dass das Antriebsmoment des Markisenantriebs zu einem Verkanten einer Linearführung führen kann.

Die der vorliegenden Erfindung zugrunde liegende Idee besteht nun darin, mit dem Wellenlager in radialer Richtung einen zusätzlichen Freiheitsgrad für Bewegungen/Verschiebungen der Markisenwelle bereitzustellen, sodass die Markisenwelle bei Aufbringen des Antriebsmoments nicht in dem Wellenlager verkanten kann. Die Markisenwelle und das Markisentuch sind eine Einheit, gemeinsam auch als Tuchballen bezeichnet. Erfindungsgemäß wird eine zweidimensional schwimmende Lagerung der Markisenwelle und damit des Tuchballens in alle radialen Richtungen bereitgestellt, welche somit ein Verschieben der Markisenwelle sowohl in der vertikalen radialen Richtung als auch in der horizontalen radialen Richtung erlaubt. Die Markisenwelle wird dennoch, vorzugsweise über die gesamte Länge, durch den Markisenkasten gestützt, sodass ein Durchhängen und ein daraus resultierendes unerwünscht ungleichmäßiges Aufwickeln vermieden werden.

Die Abstützung wird bei einem Montageverfahren durch das Schließen des zuvor für die Befestigung an einer Montagefläche offenen Markisenkastens gewährleistet. Der Markisenkasten bzw. ein diesen schließender Deckel weist eine geeignete Stützfläche auf, welche vorzugsweise für ein Gleiten des Markisentuchs reibungsreduziert ausgebildet ist. Auf diese Weise kann zunächst der Bauraum im Inneren des Markisenkatens für die Befestigung bzw. eine Zugänglichkeit mit Werkzeug zu Befestigungsmitteln genutzt werden. Die Markisenwelle bzw. der Tuchballen, vorzugsweise samt Wellenlager, kann anschließend auf einfache Weise insbesondere frontal in den Markisenkasten eingeführt werden. Vorteilhaft ist insbesondere kein seitliches Einführen und axiales Durchführen entlang der gesamten Länge der Markisenwelle nötig.

Vorteilhafte Ausgestaltungen und Weiterbildungen ergeben sich aus den weiteren Unteransprüchen sowie aus der Beschreibung unter Bezugnahme auf die Figuren der Zeichnung. Gemäß einer vorteilhaften Ausführungsform weist das Wellenlager einen Schwenkarm auf, entlang welchem die Markisenwelle längsverschieblich gelagert ist. Der Schwenkarm ist drehbar mit einem ortsfesten Punkt, beispielsweise des Markisenkastens, gekoppelt. Auf diese Weise ist über ein Ausschwenken des Schwenkarms nicht nur eine vertikale sondern auch eine laterale radiale Verschiebung ermöglicht. Durch die Längsverschieblichkeit, welche einen Hub der Schwenkbewegung ausgleichen kann, kann die laterale Verschiebung auch unabhängig von einer vertikalen Verschiebung erfolgen.

Gemäß einer vorteilhaften Ausführungsform ist der Schwenkarm an einem ersten Ende drehbar gelagert, insbesondere in dem Markisenkasten, vorzugsweise in einem einer Montageseite zugewandten oberen Eckbereich des Markisenkastens. Auf diese Weise steht die Länge des Schwenkarms für die Längsverschiebung entlang des Schwenkarms zur Verfügung.

Gemäß einer vorteilhaften Ausführungsform ist die drehbare Lagerung zur Montage oder Demontage reversibel lösbar ausgebildet, insbesondere mit einem in dem Markisenkasten lösbar befestigten Bolzen als Drehachse. Vorteilhaft kann somit ein für die Markisenwelle benötigter Bauraum zu Montage oder Demontage anderer Elemente, insbesondere des Markisenkastens, genutzt werden. Die Markisenwelle kann somit erst nachträglich eingesetzt werden, nachdem der Markisenkasten montiert ist.

Gemäß einer vorteilhaften Ausführungsform ist an einem zweiten Ende des Schwenkarms ein mit einem Markisenantrieb gekoppeltes Loslager vorgesehen, welches zur Aufnahme eines Antriebsmoments eines Markisenantriebs ausgebildet ist. Das Loslager koppelt den Markisenantrieb insbesondere längsverschieblich und rotationsgesichert mit dem Schwenkarm

Gemäß einer vorteilhaften Ausführungsform ist die zweidimensionale Verschieblichkeit durch Überlagerung der Drehung des Schwenkarms und der Längsverschiebung des Loslagers entlang des Schwenkarms realisiert. Auf diese Weise wird vorteilhaft nur ein Minimum an Bauteilen benötigt.

Bei alternativen Ausführungsformen ist eine zweidimensionale Verschieblichkeit bzw. eine zweidimensional schwimmende Lagerung auch mit anderen Mitteln erreichbar, beispielsweise mit zwei überlagerten Linearführungen, welche zueinander schräg oder über Kreuz stehen.

Gemäß einer vorteilhaften Ausführungsform weist das Loslager eine Langlochausnehmung des Schwenkarms, ein darin laufendes Mittellager und eine mit der Markisenwelle gekoppelte und das Mittellager abstützende Lagerplatte auf. Unter einem Mittellager ist insbesondere ein Wälzlager, beispielsweise Kugellager oder Rollenlager, zu verstehen, welches in der Langlochausnehmung abrollt. Bei weiteren Ausführungsformen wäre auch eine andersartige Längsführung für das Mittellager denkbar, beispielsweise mit einer Führungsschiene oder dergleichen.

Gemäß einer vorteilhaften Ausführungsform weist das Loslager an der Lagerplatte ferner zwei jeweils an einer äußeren Längsseite des Schwenkarms laufende Stützlager auf, welche zur Rotationssicherung und Übertragung des Antriebsmoments vorgesehen und ausgebildet sind. Vorteilhaft ist somit eine Drehmomentabstützung gewährleistet, welche nicht verkanten kann. Vorzugsweise sind die Stützlager ebenfalls als Wälzlager ausgebildet, sodass diese bereits aufgrund ihrer runden Form nicht verkanten können und Reibungsverluste minimiert werden.

Gemäß einer vorteilhaften Ausführungsform weist der Markisenkasten, insbesondere in einem dem ersten Ende des Schwenkarms gegenüberliegenden Bereich, eine innere Gleithülle auf, auf welcher sich das Markisentuch bzw. der Tuchballen im teilweise oder vollständig aufgewickelten Zustand samt der Markisenwelle zur Vermeidung eines Durchhangs abstützt, wobei die Markisenwelle entlang der Gleithülle, insbesondere auch horizontal, verschiebbar ist. Unter einer Gleithülle können vielfältige innere Gleitfläche zu verstehen sein, beispielsweise ein Einleger, eine eingeformte, eingeklebte oder anderweitig intern befestigte Gleitflächenelemente, oder gegebenenfalls auch eine reibungsreduzierte Gleitbeschichtung.

Gemäß einer vorteilhaften Ausführungsform weist der Markisenkasten an einer Unterseite einen Auslassschlitz für das Markisentuch auf, wobei im Bereich des Auslassschlitzes eine Umlenkeinrichtung zur vorbestimmten Ausrichtung des Markisentuchs vor dem Verlassen des Markisenkastens vorgesehen ist. Vorzugsweise ist die Umlenkeinrichtung über die gesamte Länge des Markisenkastens oder zumindest über die gesamte Tuchbreite des Markisentuchs ausgebildet vorgesehen. Vorteilhaft ist die Ausrichtung des Markisentuchs somit von der Position der Markisenwelle, vom Abrollzustand der Markisenwelle bzw. des darauf auf- oder abgewickelten Markisentuches unabhängig.

Gemäß einer vorteilhaften Ausführungsform ist die Umlenkeinrichtung als Gleiteinrichtung, insbesondere als an dem Markisenkasten befestigte Gleitwulst, ausgebildet. Auf diese Weise wird, insbesondere im Vergleich zu einer Rollenführung, vorteilhaft die TeileaAnzahl und insbesondere die Anzahl beweglicher Teile minimiert.

Gemäß einer vorteilhaften Ausführungsform ist die Umlenkeinrichtung zur vertikalen Ausrichtung des Markisentuchs ausgebildet und innerhalb des Markisenkastens angeordnet. Vorteilhaft ist somit stets die vorbestimmte senkrechte Ausrichtung des Markisentuchs gewährleistet, ohne dass diese sich abhängig vom Abrollzustand oder der Position der Markisenwelle verändert und ohne dass die dazu eingesetzten Mittel von außen sichtbar sind.

Gemäß einer vorteilhaften Ausführungsform des Verfahrens zur Montage wird das Befestigen des geöffneten Markisenkastens an einer Montagefläche mittels von der Innenseite des Markisenkastens durch den Markisenkasten und in die Montagefläche eingebrachter Befestigungsmittel vorgenommen. Insbesondere werden die Befestigungsmittel auf Höhe der späteren Position der Markisenwelle eingebracht und mit einem Werkzeug befestigt. Vorteilhaft wird somit der für die Befestigung der Markisenwelle vorgesehene Bauraum zur Befestigung genutzt.

Gemäß einer vorteilhaften Ausführungsform des Verfahrens zur Montage weist das Wellenlager einen Schwenkarm auf, der an einem ersten Ende zum Koppeln des Wellenlagers drehbar in dem Markisenkasten befestigt wird. Insbesondere wird dieser in einem einer Montageseite zugewandten oberen Eckbereich des Markisenkastens befestigt.

Alternativ oder zusätzlich weist der Markisenkasten, insbesondere in einem dem ersten Ende des Schwenkarms gegenüberliegenden vor dem Schließen offenen Bereich, eine innere Gleithülle auf. Der Markisenkasten wird derart geschlossen, dass sich das Markisentuch samt der Markisenwelle auf der Gleithülle abstützt, wobei die Markisenwelle entlang der Gleithülle, verschiebbar bleibt. Insbesondere ist auch eine horizontale Verschiebbarkeit gewährleistet.

Die obigen Ausgestaltungen und Weiterbildungen lassen sich, sofern sinnvoll, beliebig miteinander kombinieren. Insbesondere sind sämtliche Merkmale der Markise auf das Verfahren zur Montage einer Markise übertragbar, und umgekehrt. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Darstellung einer Markise in einer Seitenansicht;
- Fig. 2: eine schematische Seitenansicht einer Markise gemäß einer weiteren Ausführungsform;
- Fig. 3A-D: eine schematische Darstellung der Schritte zur Montage einer Markise;
- Fig. 4A-B: eine schematische Darstellung von Schritten zur Montage einer Markise gemäß einer weiteren Ausführungsform;
- Fig. 5: eine Seitenansicht einer Markise gemäß einer weiteren Ausführungsform;
- Fig. 6: die Markise gemäß Fig. 5 in einer perspektivischen Ansicht; und
- Fig. 7: Die Ansicht nach Fig. 6 mit ausgeblendetem Wellenlager.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine schematische Darstellung einer Markise 1 in einer Seitenansicht.

Da es sich bei den nachfolgenden Figuren jeweils um Seitendarstellungen eines Endbereichs einer Welle handelt, versteht es sich für den Fachmann, dass eine zweite Seite an einemzweiten Endbereich der Welle gleichermaßen ausgeführt ist.

Bei der dargestellten Markise 1 handelt es sich um eine Vertikalmarkise, wie sie beispielsweise für eine Terrassenüberdachung, einen Wintergarten, ein Fenster, eine Terrassentür, eine Glasfassade, eine Terrassenverglasung oder dergleichen einsetzbar ist. Je nach Einbausituation ist die Markise somit an einer entsprechenden, in der Regel vertikalen oder horizontalen, Montagefläche montierbar.

Die Markise weist eine das Markisentuch tragende Markisenwelle 2 auf, die zum Auf- und Abwickeln des Markisentuchs 3 ausgebildet ist. Insbesondere weist die Markisenwelle 2 dazu einen geeigneten hier nicht näher dargestellten Markisenantrieb auf.

Desweiteren ist ein Markisenkasten 4 vorgesehen, der zur Aufnahme und zur Abstützung der Markisenwelle 2 und des Markisentuchs 3 ausgebildet ist. Insbesondere wird die Markisenwelle 2 an den Markisenkasten 4 abgestützt, um einen Durchhängen zu vermeiden. Dazu liegt das teilweise oder ganz aufgewickelte dem Markisentuch 3 auf dem Markisenkasten 4 bzw. einer geeigneten Stützeinrichtung des Markisenkastens auf.

Zur seitlichen Lagerung der Markisenwelle 2 ist ein Wellenlager 5 vorgesehen. Dieses ist analog an beiden Seiten der Markisenwelle 2 vorgesehen.

Das Wellenlager 5, ist zur radial zweidimensional schwimmenden Lagerung der Markisenwelle 2 innerhalb des Markisenkastens 4 ausgebildet. Aufgrund der zweidimensional schwimmenden Lagerung erlaubt das Wellenlager 5 eine Verschiebbarkeit der Markisenwelle 2 sowohl in der vertikalen radialen Richtung als auch in der horizontalen radialen Richtung innerhalb des Markisenkastens 4. Die Markisenwelle ist somit einerseits über ihre Länge gegen ein Durchhängen abgestützt und dennoch in ihren beiden radialen Richtungen frei verschieblich, das heißt zweidimensional schwimmend gelagert. Fig. 2 zeigt eine schematische Seitenansicht einer Markise gemäß einer weiteren Ausführungsform.

Diese Ausführungsform weist alle Merkmale der Ausführungsform nach Fig. 1 auf. Zusätzlich weist hier das Wellenlager 5 einen Schwenkarm 6 auf, entlang welchem die Markisenwelle 2 längsverschieblich gelagert ist. Zur Längsverschieblichkeit ist eine Langlochausnehmung in dem Schwenkarm 6 vorgesehen, entlang welchem die Markisenwelle 2 relativ zum Schwenkarm 6 verschiebbar ist, wie mit dem eingezeichneten Doppelpfeil symbolisiert. Beispielsweise läuft dazu ein mit der Markisenwelle verbundenes Mittellager 13 in dem Langloch. Bei weiteren Ausführungsformen wäre auch eine andersartige Längsführung entlang des Schwenkarms denkbar, beispielsweise mit einer Schiene oder dergleichen.

Der Schwenkarm 6 ist an einem ersten Ende 7 drehbar in dem Markisenkasten 4 gelagert, hier beispielhaft in einem einer Montageseite M, die sich in der Abbildung exemplarisch links befindet, zugewandten oberen Eckbereich 8 des Markisenkastens. Alternativ oder zusätzlich kann auch die Oberseite des Markisenkastens 4 als Montageseite M vorgesehen sein.

Die zweidimensionale Verschieblichkeit der Markisenwelle 2 ist bei dieser Ausführungsform durch Überlagerung der Drehung des Schwenkarms 6, wie sie mit einem Drehpfeil symbolisiert ist, und der Längsverschiebung des Loslagers 11 entlang des Schwenkarms 6 realisiert.

In der dargestellten Ansicht befindet sich die Markisenwelle beispielhaft in der rechten unteren Ecke des Querschnitts, also gegenüber der Montageseite. Aus dieser Position ist die Markisenwelle 2 beispielsweise durch Verdrehen des Schwenkarms 6 nach in der dargestellten Ansicht links und Längsverschiebung entlang des Schwenkarms 6 in Richtung des ersten Endes 7 horizontal nach links verstellbar. Alternativ ist die Markisenwelle 2 in der dargestellten Ansicht aus der dargestellten Position durch Verschiebung nach oben und gleichzeitige Längsverschiebung in Richtung des ersten Endes 7 vertikal nach oben verstellbar. Schräg nach oben wäre die Markisenwelle 2 durch reine Längsverschiebung verstellbar. All diese Möglichkeiten bestehen auch, wenn das auf die Markisenwelle 2 in dargestellten Zustand aufgewickelte Markisentuch 3 teilweise oder vollständig abgewickelt ist. Die Markisenwelle würde dann in einer unteren rechten Position weiter in die rechte untere Ecke verschoben, jedoch genauso in alle Richtungen innerhalb des Markisenkastens 4 radial verschiebbar sein. Auf diese Weise ist es ermöglicht, dass die Markisenwelle 2 beispielsweise durch das Antriebsmoment oder durch Reibung entstehenden Widerständen stets ausweichen kann. Ein Verkanten der Markisenwelle 2 ist somit ausgeschlossen.

Die drehbare Lagerung des Schwenkarms 6 kann zur Erleichterung der Montage oder Demontage reversibel lösbar ausgebildet sein. Bei der dargestellten Ausführungsform ist dazu ein in dem Markisenkasten 4 lösbar befestigter Bolzen 9 als Drehachse des Schwenkarms 6 vorgesehen. Der Bolzen 9 kann falls gewünscht erst nach der Montage des Markisenkastens 4 und Einführen der Markisenwelle 2 samt Wellenlager 5 eingesetzt werden. Somit ist der Bauraum der Markisenwelle 2 bzw. des Tuchballens für die Montage des Markisenkastens 4 bzw. dessen Profilgrundkörper 23 frei zugänglich.

Die Fig. 3A-D zeigen eine schematische Darstellung der Schritte zur entsprechenden Montage einer Markise.

Ein entsprechendes Verfahren zur Montage einer solchen Markise 1 weist folgende Schritte auf:

Fig. 3A zeigt einen Schritt des Befestigens eines geöffneten Markisenkastens 4 an einer Montagefläche 19. Beispielhaft handelt es sich hier um eine vertikale Montagefläche.

Der Markisenkasten ist hier leer und ohne Deckel vorgesehen. Das Befestigen des geöffneten Markisenkastens 4 an der Montagefläche 19 wird daher mittels von der Innenseite des Markisenkastens durch den Markisenkasten 4 und in die Montagefläche 19 eingebrachter Befestigungsmittel 20 vorgenommen. Hierzu können hier nicht dargestellte Werkzeuge zur Befestigung der Befestigungsmittel 20 in das Innere des Markisenkastens im Bereich des Bauraums der Markisenwelle eingeführt werden. So können bei Bedarf beispielsweise auch auf einfache Weise Bohrmarkierungen an der Montagefläche 19 von der Innenseite des Markisenkastens 4 gesetzt werden.

Fig. 3B zeigt einen nachfolgenden weiteren Schritt des Einführens der Markisenwelle 2 samt dem daran montierten Wellenlager 5 in den an der Montagefläche befestigten Markisenkasten 4. aufgrund des abgenommenen, hier nicht näher dargestellten Deckels des Markisenkastens kann die Markisenwelle mit ihrer gesamten Breite in den Markisenkasten eingeführt werden, was die Montage im Vergleich zu einer seitlichen Einführung bzw. einem seitlichen Einschieben massiv vereinfacht.

Fig. 3C zeigt einen nachfolgenden Schritt des Koppelns des Wellenlagers 5 mit dem Markisenkasten 4. In der hier dargestellten beispielhaften Ausführungsform wird dazu bezugnehmend auf Fig. 2 der Schwenkarm an seinem ersten Ende drehbar an dem Markisenkasten befestigt. Vorzugsweise handelt es sich dabei um eine reversibel lösbare Befestigung, beispielsweise mittels eines in den Markisenkasten eingeschraubten Stehbolzens. In der dargestellten beispielhaften Ausführungsform ist ein solcher Stehbolzen in einem einer Montageseite M zugewandten oberen Eckbereich 8 des Markisenkastens 4 vorgesehen. Mittels eines einzigen Befestigungsmittels ist somit das Wellenlager befestigt und die Markisenwelle in dem Markisenkasten schwimmend gelagert.

Fig. 3D zeigt den Schritt des Schließens des Markisenkastens 4, so dass dieser die Markisenwelle 2 und das Markisentuch 3 aufnimmt und abstützt. Trotz der Abstützung ist die Markisenwelle in allen radialen Richtungen verschiebbar und somit zweidimensional schwimmend gelagert. Bei der dargestellten Ausführungsform wird die Markisenwelle insbesondere über den zum Verschließen angebrachten Deckel des Markisenkastens abgestützt. Damit das Markisentuch dennoch abrollbar bleibt, kann der Markisenkasten 4, insbesondere in einem dem ersten Ende 7 des Schwenkarms gegenüberliegenden vor dem Schließen offenen Bereich, eine innere Gleithülle 16 aufweisen (siehe Fig. 4). Durch die schwimmende Lagerung ist die Markisenwelle 2 sowohl in der vertikalen radialen Richtung als auch in der horizontalen radialen Richtung innerhalb des Markisenkastens 4 verschieblich was durch eine Überlagerung eines verschränkten zu einer Längsverschiebung realisiert ist, wie mit den Bewegungspfeilen eingezeichnet.

Die Fig. 4A-B zeigen eine schematische Darstellung der Schritte zur Montage einer Markise gemäß einer weiteren Ausführungsform.

Im Unterschied zu Fig. 3A-D ist eine Montagefläche 19 hier horizontal ausgerichtet. Somit ist hier eine obere Seite des Markisenkastens 4 bzw. des Profilgrundkörpers 23 die Montageseite M. Daher wird das Befestigungsmittel 20 hier von der Innenseite nach oben eingebracht durch den Profilgrundkörper 23 in die horizontal ausgerichtet Montagefläche 19.

Im Übrigen entspricht der Schritt gemäß Fig. 4A der Fig. 3A analog und der Schritt gemäß Fig. 4B der Fig. 3D analog.

Fig. 5 zeigt eine Seitenansicht einer Markise 1 gemäß einer weiteren Ausführungsform.

Diese Ausführungsform basiert auf der Ausführungsform nach Fig. 2 und weist insofern die in Bezug darauf beschriebenen Merkmale auf.

Gemäß dieser Ausführungsform ist das erste Ende des Schwenkarms 6 ebenfalls zur Erleichterung der Montage oder Demontage reversibel lösbar ausgebildet, wozu ein in einem Schraubkanal des Markisenkastens 4 lösbar befestigter Bolzen 9 als Drehachse des Schwenkarms 6 vorgesehen ist. An einem zweiten Ende 10 des Schwenkarms 6 ist ein mit einem Markisenantrieb gekoppeltes Loslager 11 vorgesehen, welches zur Aufnahme eines Antriebsmoments eines Markisenantriebs ausgebildet ist. Dazu weist das Loslager 11 eine Langlochausnehmung 12 des Schwenkarms 6, ein darin laufendes Mittellager 13 in Form eines Wälzlagers und eine mit der Markisenwelle 2 gekoppelte und das Mittellager 13 abstützende Lagerplatte 14 auf. An der Lagerplatte 14 sind ferner zwei Montagemittel 19 für eine Befestigung des Markisenmotors, hier beispielhaft in Form von Senklöchern, sowie zwei jeweils an einer äußeren Längsseite des Schwenkarms laufende Stützlager 15 vorgesehen, welche zur Rotationssicherung und Übertragung des Antriebsmoments vorgesehen sind.

Bei der dargestellten Ausführungsform handelt es sich bei den Stützlagern 15 ebenfalls um Wälzlager, wobei andere Ausführungen denkbar sind

Der Markisenkasten weist an einer Unterseite einen Auslassschlitz 17 für das Markisentuch 3 auf, wobei im Bereich des Auslassschlitzes 17 eine Umlenkeinrichtung 18 zur vorbestimmten Ausrichtung des Markisentuchs 3 vor dem Verlassen des Markisenkastens 4 vorgesehen ist. Die Umlenkeinrichtung 18 ist zur hier mit gestrichelter Linie dargestellten vertikalen Ausrichtung des Markisentuchs 3 ausgebildet und innerhalb des Markisenkastens 4 angeordnet.

Die Umlenkeinrichtung 18 ist in der dargestellten Ausführungsform als Gleiteinrichtung in Form einer an dem Markisenkasten, hier dem Profilgrundkörper 23, befestigten Gleitwulst ausgebildet. Vorzugsweise erstreckt sich diese über die gesamte axiale Länge des Markisenkastens bzw. zumindest über die gesamten Tuchbreite des Markisentuchs.

Der Markisenkasten 4 ist auch bei dieser Ausführungsform mit zwei Profilen gebildet, einem Profilgrundkörper 23, der zur Befestigung an einer Montagefläche ausgebildet ist und an dem das Wellenlager (5) anbringbar ist, und einem Deckelprofil 21, das zur Abdeckung und zur Abstützung der Markisenwelle 2 und des Markisentuchs 3 ausgebildet ist. Das Deckelprofil 21 und der Profilgrundkörper 23 sind über einen Doppelhakenverschluss 22 miteinander reversibel verbindbar ausgebildet. Somit ist das Deckelprofil 21 in der Lage, über die gesamte Länge durch die Markisenwelle 2 und/oder das Tuchgewicht des Markisentuchs aufgebrachte Kräfte und Momente auf den Profilgrundkörper 23 abzutragen.

Das Deckelprofil 21 ist hier als Winkelprofil ausgebildet und weist für die Gleithülle eine sich über einen Winkelabschnitt, hier beispielhaft etwa 90°, erstreckende runde Innenfläche auf.

Das Deckelprofil 21 weist eine innere Gleithülle 16 auf, auf welcher sich das Markisentuch 3 im teilweise oder vollständig aufgewickelten Zustand samt der Markisenwelle 2 zur Vermeidung eines Durchhangs abstützt. Die Gleithülle 16 ist hier als Einleger an der Innenseite des Deckelprofils ausgebildet und zwischen zwei Laschen aufgenommen, wovon eine direkt an dem Auslassschlitze 17 angeordnet ist und eine zweite direkt an dem Doppelhakenfortsatz des Deckelprofils angeordnet ist. Insofern unterscheidet sich die Ausrichtung der Laschen gemäß des Verlaufs des Deckelprofilquerschnitts, hier beispielhaft um etwa 90°. Bei weiteren Ausführungsformen sind aber vielfältige andere Ausführungen der inneren Gleithülle 16 denkbar, beispielsweise als eingeklebter Belag, als Beschichtung oder dergleichen.

Der Profilgrundkörper 23 weist an einer Sichtseite S, welche einer Montageseite M in der dargestellten Ausführungsform gegenüberliegt, bei anderen Ausführungsformen aber auch dazu senkrecht ausgerichtet sein kann, einen Überstand 25 auf. Unter dem Überstand 25 ist ein nach innen vorstehender Doppelhakenfortsatz 27 des Doppelhakenverschlusses 22 ausgebildet. Der Doppelhakenfortsatz 27 des Profilgrundkörpers 23 steht zur Sichtseite S hin schräg nach innen vor. Der Überstand deckt Doppelhakenfortsatz 27 von oben und seitlich ab.

Das Deckelprofil 21 ist in einem dem ersten Ende des Schwenkarms gegenüberliegenden Bereich des Markisenkastens 4 angeordnet und deckt gemeinsam mit dem Überstand 25 die Sichtseite S ab.

Der Überstand ist an der Sichtseite nach unten fortgesetzt und bildet in diesem Bereich mit dem Deckelprofil 21 abschnittsweise eine gemeinsamen Ebene. Das Deckelprofil 21 ist mit einem unter den Überstand 25 einführbaren Doppelhakenfortsatz 24 des Doppelhakenverschlusses 22 ausgebildet. Die Sichtseite S ist somit im Wesentlichen geschlossen, bis auf einen verbleibenden Spalt im Bereich eines Fußes des Doppelhakenfortsatzes 24 des Doppelhakenverschlusses 22.

Der Doppelhakenfortsatz 24 des Deckelprofils 21 steht zur Montageseite M hin schräg nach innen vor, korrespondierend zu dem Doppelhakenfortsatz 27 des Profilgrundkörpers 23. Der Doppelhakenverschluss 22 ist somit durch eine lineare Verlagerung des Deckelprofils 21 relativ zu dem Profilgrundkörper 23 in einer Richtung schräg zu der Sichtseite und/oder Montageseite reversibel lösbar und schließbar, wie mit dem eingezeichneten schrägen Doppelpfeil symbolisiert.

Fig. 6 zeigt die Markise 1 gemäß Fig. 5 in einer perspektivischen Ansicht.

Im Unterschied zu Fig. 5 ist hier das Markisentuch 3 ausgeblendet.

Die in den Profilen integrierten Schraubkanäle 31 dienen zur Befestigung von hier nicht dargestellten Endplatten, welche den Profilgrundkörper 23 und das Deckelprofil 21 im montierten Zustand zusätzlich seitlich zusammenhalten.

Rein exemplarisch sind hier vier Schraubkanäle vorgesehen, je einer pro Eckbereich des im Querschnitt rechteckigen Gesamtprofils des Markisenkastens 4.

Aufgrund der Lagerung des Schwenkarms ist in der oberen Ecke 8 des Profilgrundkörpers 23 der Schraubkanal 31 nach innen versetzt. Ebenso in der unteren Ecke, wo der Schraubkanal mit der Aufnahme der Umlenkeinrichtung 18 integriert ist.

Fig 7 zeigt die Ansicht nach Fig. 6 mit ausgeblendetem Wellenlager 5.

Die Lagerplatte 14 des Loslagers ist hier als Kreuzplatte ausgeführt, wobei die Stützlager 15 und die Montagemittel 26 jeweils gegenüberliegen. Die Montagemittel 26 sind mit dem Markisenantrieb 30 gekoppelt, der hier als in die Markisenwelle integrierter Motor ausgebildet ist. An den Montagemitteln zugeordneten Außenkanten ist die Kreuzplatte mit dem Radius der Markisenwelle abgerundet ausgebildet.

Zur Lagerung des Schwenkarms 6 ist ebenfalls Schraubkanal 33 mit vergleichsweise größerem Durchmesser vorgesehen, der in der oberen Ecke der Montageseite angeordnet ist.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Der Markisenkasten bildet hier lediglich beispielhaft eine rechteckige Außenkontur aus. Die Außenkontur ist jedoch lediglich an der Montageseite notwendigerweise im Wesentlichen Flach. Die Konturen der anderen Außenseiten, insbesondere auch der Sichtseite S, bleiben jedoch frei und sind hier nur rein illustrativ als Rechteckform ausgebildet.

### Bezugszeichenliste

- 1: Markise
- 2: Markisenwelle
- 3: Markisentuch
- 4: Markisenkasten
- 5: Wellenlager
- 6: Schwenkarm
- 7: erstes Ende
- 8: Eckbereich
- 9: Bolzen
- 10: zweites Ende
- 11: Loslager
- 12: Langlochausnehmung
- 13: Mittellager
- 14: Lagerplatte
- 15: Stützlager
- 16: Gleithülle
- 17: Auslassschlitz
- 18: Umlenkeinrichtung
- 19: Montagefläche
- 20: Befestigungsmittel
- 21: Deckelprofil
- 22: Doppelhakenverschluss
- 23: Profilgrundkörper
- 24: Doppelhakenfortsatz
- 25: Überstand
- 26: Montagemittel
- 27: Doppelhakenfortsatz
- 28: oberer Hakenverschluss
- 29: unterer Hakenverschluss
- 30: Markisenantrieb
- 31: Schraubkanal
- 32: Außenkanten

## Patentansprüche

1. Markise (1), insbesondere Vertikalmarkise, mit:
einer Markisenwelle (2), die zum Auf- und Abwickeln eines Markisentuchs (3) ausgebildet ist;
einem Markisenkasten (4), der zur Aufnahme und zur Abstützung der Markisenwelle (2) und des Markisentuchs (3) ausgebildet ist; und
einem Wellenlager (5), das zur radial zweidimensional schwimmenden Lagerung der Markisenwelle (2) innerhalb des Markisenkastens (4) ausgebildet ist.

2. Markise nach Anspruch 1,
**dadurch gekennzeichnet,**
**dass** das Wellenlager (5) einen Schwenkarm (6) aufweist, entlang welchem die Markisenwelle (2) längsverschieblich gelagert ist.

3. Markise nach Anspruch 2,
**dadurch gekennzeichnet,**
**dass** der Schwenkarm (6) an einem ersten Ende (7) drehbar gelagert ist, insbesondere in dem Markisenkasten, vorzugsweise in einem einer Montageseite zugewandten oberen Eckbereich (8) des Markisenkastens.

4. Markise nach Anspruch 3,
**dadurch gekennzeichnet,**
**dass** die drehbare Lagerung zur Montage oder Demontage reversibel lösbar ausgebildet ist, insbesondere mit einem in dem Markisenkasten lösbar befestigten Bolzen (9) als Drehachse.

5. Markise nach Anspruch 3 oder 4,
**dadurch gekennzeichnet,**
**dass** an einem zweiten Ende (10) des Schwenkarms (6) ein mit einem Markisenantrieb gekoppeltes Loslager (11) vorgesehen ist, welches zur Aufnahme eines Antriebsmoments eines Markisenantriebs ausgebildet ist.

6. Markise nach Anspruch 5,
**dadurch gekennzeichnet,**
**dass** die zweidimensionale Verschieblichkeit durch Überlagerung der Drehung des Schwenkarms (6) und der Längsverschiebung des Loslagers (11) entlang des Schwenkarms (6) realisiert ist.

7. Markise nach einem der vorstehenden Ansprüche,
**dadurch gekennzeichnet,**
**dass** das Loslager (11) eine Langlochausnehmung (12) des Schwenkarms, ein darin laufendes Mittellager (13) und eine mit der Markisenwelle gekoppelte und das Mittellager (13) abstützende Lagerplatte (14) aufweist.

8. Markise nach Anspruch 7,
**dadurch gekennzeichnet,**
**dass** das Loslager (11) an der Lagerplatte (14) ferner zwei jeweils an einer äußeren Längsseite des Schwenkarms laufende Stützlager (15) aufweist, welche zur Rotationssicherung und Übertragung des Antriebsmoments vorgesehen sind.

9. Markise nach einem der vorstehenden Ansprüche,
**dadurch gekennzeichnet,**
**dass** der Markisenkasten (4), insbesondere in einem dem ersten Ende des Schwenkarms gegenüberliegenden Bereich, eine innere Gleithülle (16) aufweist, auf welcher sich das Markisentuch (3) im teilweise oder vollständig aufgewickelten Zustand samt der Markisenwelle (2) zur Vermeidung eines Durchhangs abstützt, wobei die Markisenwelle (2) entlang der Gleithülle (16), insbesondere auch horizontal, verschiebbar ist.

10. Markise nach einem der vorstehenden Ansprüche,
**dadurch gekennzeichnet,**
**dass** der Markisenkasten an einer Unterseite einen Auslassschlitz (17) für das Markisentuch (3) aufweist, wobei im Bereich des Auslassschlitzes (17) eine Umlenkeinrichtung (18) zur vorbestimmten Ausrichtung des Markisentuchs (3) vor dem Verlassen des Markisenkastens (4) vorgesehen ist.

11. Markise nach Anspruch 10,
**dadurch gekennzeichnet,**
**dass** die Umlenkeinrichtung (18) als Gleiteinrichtung, insbesondere als an dem Markisenkasten befestigte Gleitwulst ausgebildet ist.

12. Markise nach Anspruch 10 oder 11,
**dadurch gekennzeichnet,**
**dass** die Umlenkeinrichtung (18) zur vertikalen Ausrichtung des Markisentuchs (3) ausgebildet und innerhalb des Markisenkasten angeordnet ist.

13. Verfahren zur Montage einer Markise (1), insbesondere einer Vertikalmarkise, insbesondere nach einem der vorstehenden Ansprüche, mit den Schritten:
Befestigen eines geöffneten Markisenkastens (4) an einer Montagefläche (19),
Einführen einer Markisenwelle (2), die zum Auf- und Abwickeln eines Markisentuchs (3) ausgebildet ist, samt einem daran montierten Wellenlager (5), das zur zweidimensional schwimmenden Lagerung der Markisenwelle (2) ausgebildet ist, in den Markisenkasten (4);
Koppeln des Wellenlagers (5) mit dem Markisenkasten (4), so dass die Markisenwelle (2) radial zweidimensional schwimmend innerhalb des Markisenkastens (4)gelagert ist; und
Schließen des Markisenkastens (4), so dass dieser die Markisenwelle (2) und das Markisentuch (3) aufnimmt und abstützt.

14. Verfahren nach Anspruch 13,
**dadurch gekennzeichnet,**
**dass** das Befestigen des geöffneten Markisenkastens (4) an einer Montagefläche (19) mittels von der Innenseite des Markisenkastens durch den Markisenkasten (4) und in die Montagefläche (19) eingebrachter Befestigungsmittel (20) vorgenommen wird.

15. Verfahren nach Anspruch 13 oder 14,
**dadurch gekennzeichnet,**
**dass** das Wellenlager (5) einen Schwenkarm (6) aufweist, der an einem ersten Ende (7) zum Koppeln des Wellenlagers (5) drehbar in dem Markisenkasten (4) befestigt wird, insbesondere in einem einer Montageseite zugewandten oberen Eckbereich (8) des Markisenkastens (4), und/oder dass der Markisenkasten (4), insbesondere in einem dem ersten Ende (7) des Schwenkarms gegenüberliegenden vor dem Schließen offenen Bereich, eine innere Gleithülle (16) aufweist, wobei der Markisenkasten (4) derart geschlossen wird, dass sich das Markisentuch (3) samt der Markisenwelle (2) auf der Gleithülle (16) abstützt, wobei die Markisenwelle (2) entlang der Gleithülle (16), insbesondere auch horizontal, verschiebbar bleibt.
